# EUROPÄISCHE PATENTSCHRIFT

(11) **EP 2 575 543 B1**
(45) Veröffentlichungstag und Bekanntmachung des Hinweises auf die Patenterteilung: **23.09.2015**
(21) Anmeldenummer: 11755239.8
(22) Anmeldetag: 12.05.2011
(51) Int. Cl.: A47B 57/50, A47B 96/14, A47B 55/00

(54) **BAUSATZ ZUM BILDEN EINES GESTELLS**
ASSEMBLY KIT FOR BUILDING A RACK
KIT POUR CONSTRUIRE UNE ÉTAGÈRE

(30) Priorität: 29.05.2010 DE 102010021991
(43) Veröffentlichungstag der Anmeldung: 10.04.2013
(73) Patentinhaber: Muhlack Kiel GmbH, 24123 Kiel (DE)
(72) Erfinder: WURR, Patrick, 24247 Mielkendorf (DE); MUHLACK, Kay, 24113 Molfsee (DE)
(74) Vertreter: Lobemeier, Martin Landolf
(86) Internationale Anmeldenummer: PCT/DE2011/001067
(87) Internationale Veröffentlichungsnummer: WO 2011/150910

(56) Entgegenhaltungen:
- WO-A2-02/090678
- BE-A- 690 757
- FR-A1- 2 142 683
- JP-U- 51 128 115
- US-A- 4 055 253

## Beschreibung

Die Erfindung betrifft einen Bausatz zum Bilden eines Gestells (Racks), mit den Merkmalen des ersten Teils des Anspruchs 1.

Bausätze zum Bilden eines Gestells (Racks) sind in vielfältiger Ausgestaltung bekannt. Dabei ist es erwünscht, dass diese Gestelle in einfacher Weise montiert und demontiert werden können, wobei verschiedene Einsätze, insbesondere Gestellböden, Schubladen und dgl. in das Gestell eingesetzt werden können. Dabei ist es bekannt, in das Gestell Schienen einzubringen, die von Ausnehmungen in den Seitenflächen der Längsträgeraufgenommen werden, wobei die Einätze auf die Schienen aufgesetzt werden.

Aus der WO 02/090678 A2 ist ein Bausatz mit den Merkmalen des ersten Teiles des Anspruchs 1 bekannt. Die US 4 055 253 zeigt einen ähnlichen Bausatz.

Der Erfindung liegt die Aufgabe zugrunde, den eingangs genannten Bausatz zum Bilden eines Gestells zu schaffen, bei dem die Schienen ohne die Verwendung eines Werkzeugs in die Längsträger in einfacher Weise aber ausreichend gesichert eingesetzt werden können.

Erfindungsgemäß wird diese Aufgabe durch die Merkmale des Anspruchs 1 gelöst, Anspruch 2 gibt eine bevorzugte Ausgestaltung an.

Die Erfindung wird im Folgenden anhand einer Zeichnung erläutert. Dabei zeigt:
- Fig. 1: einen vorderen und einen hinteren Längsträger, zwischen denen sich eine Schiene erstreckt,
- Fig. 2: eine Darstellung eines ersten Ausführungsbeispiels der Schiene und
- Fig. 3: ein zweites Ausführungsbeispiel der Schiene.
- Fig. 4: eine Ausbildung eines mittleren Längsträgers und
- Fig. 5: eine Fig. 4 entsprechende Darstellung.

Zum Erstellen eines Gestells mit einem derartigen Bausatz werden ein vorderer Längsträger 10 und ein hinterer Längsträger 12 aufgestellt und über - nicht gezeigte - Querträger mittels - nicht gezeigten - Knotenelementen miteinander verbunden. Die Längsträger 10, 12 sind in einer ersten Seitenfläche 16 mit gleichmäßig über seine Länge verteilten Ausnehmungen 18 versehen. Diese Ausnehmungen 18 sind in der Draufsicht T-förmig, wobei sich der vertikal erstreckende Abschnitt in den den ersten Seitenflächen 16 benachbarten Seitenflächen Ausbrechungen 20 ausbildet.

Die Schienen 14 sind um die Tiefe der Ausbrechungen 20 länger als der lichte Abstand des vorderen Längsträgers 10 von dem hinteren Längsträger 12 und sind mit U-förmigen Umkantungen 24, 25 versehen, wobei die lichte Weite 25 den in der ersten Seitenfläche beidseitig neben dem sich vertikal erstreckenden Teil der T-förmigen Ausnehmungen 18 verbleibenden Abschnitten 22 entspricht.

Die Breite des sich vertikal erstreckenden Abschnitts der T-förmigen Ausnehmung 18 entspricht der Länge des freien Schenkels 24 der U-förmigen Umkantung 24, 25.

Bei dem in den Fig. 1 und 3 gezeigten Ausführungsbeispiel ist eine Schiene 14 dargestellt, die mit einer durch Umbiegung der Enden des Bodens der U-förmigen Umkantung 25 gebildeten Nase 26 gebildet ist, deren Höhe der Breite der Ausbrechungen 18 entspricht.

Die Ausgestaltung der Ausnehmungen 18 und der Schienen 14 erlaubt ein einfaches seitliches Einbringen der Schienen 14 in die Ausnehmung 18, wobei der freie Schenkel 24 der U-förmigen Umkantung 24, 25 entlang des sich vertikal erstreckenden Abschnitts der T-förmigen Ausnehmungen 18 in diese eingeschoben wird und sodann die U-förmige Umkantung 24, 25 unter Aufnahme des Abschnitts 22 abgesenkt wird. Die Schiene 14 ist in diesem Zustand gegen eine Bewegung nach vorne oder nach hinten, also in Richtung auf die Längsträger 10, 12, aber auch quer dazu gesichert, kann jedoch (zur Demontage) nach oben bewegt werden.

Bei dem in dem Fig. 1 und 3 gezeigten Ausführungsbeispiel ist die Schiene mit einer Nase 26 versehen, die durch Umbiegen der Enden des Bodens der U-förmigen Umkantung 24, 25 gebildet ist, wobei die Höhe der Nase 26 der Breite der Ausbrechungen 20 (also des vertikalen Abschnitts der T-förmigen Ausnehmungen 18) entspricht. Dies ermöglicht ein Einbringen der Schiene 14 bei einer Bewegung der Schiene 14 in Richtung auf den hinteren Längsträger 12, wonach die Schiene 14 sodann seitlich mit seinem (nicht mit einer Nase 26 versehenen) Ende in die Ausnehmung 18 in dem vorderen Längsträger 10 eingesetzt wird. Die Nase 26 sichert gegen ein Anheben der Schiene 14, die Schiene 14 kann aber wieder entnommen werden, in dem zunächst das vordere Ende angehoben, versetzt zu der vorderen Längsschiene 10 angeordnet und sodann herausgezogen wird.

Fig. 4 zeigt die Ausbildung einer der Längsträger 12, wie er insbesondere als mittlerer Längsträger verwendet wird, wo ein Längsträger mit größerer Breite zu verwenden ist. Hier sind die T-förmigen Ausnehmungen 18 durch zwei Winkel gebildet, deren vertikal verlaufenden Abschnitte 19 mit Abstand voneinander verlaufen.

Der hier vorgeschlagene Bausatz ermöglicht ein einfaches Montieren eines Gestells, wobei die Schienen auf einfache Weise eingesetzt und gesichert sind, ohne dass ein Werkzeug einzusetzen ist.

## Patentansprüche

1. Bausatz zum Bilden eines Gestells (Racks), mit einer Mehrzahl von vertikal anzuordnenden Längsträgern (10, 12), einer Mehrzahl von horizontal anzuordnenden Querträgern, einer Mehrzahl von diese miteinander verbindenden Knotenelementen und einer Mehrzahl von Gestellböden, Schubladen und dgl. aufnehmenden Schienen (14), wobei
die Längsträger (10, 12) auf ihren zueinander weisenden ersten Seitenflächen (16) mit dem Einhängen der Schienen (14) dienenden Ausnehmungen (18) versehen sind, die Ausnehmungen (18) in den Längsträgern (10, 12) in der Draufsicht T-förmig sind und der sich vertikal erstreckende Abschnitt der T-förmigen Ausnehmungen (18) in den den ersten Seitenflächen (10) benachbarten Seitenflächen Ausbrechungen (20) ausbildet,
die Schienen (14) um die Tiefe der Ausbrechungen (20) länger als der lichte Abstand eines vorderen (10) von einem hinteren Längsträger (12) sind und
die Breite des sich vertikal erstreckenden Abschnitts der T-förmigen Ausnehmung (18) der Länge des freien Schenkels (24) der U-förmigen Umkantung (24, 25) entspricht,
**dadurch gekennzeichnet, dass**
die Schienen mit U-förmigen Umkantungen (24, 25) versehen sind, deren lichte Weite den in der ersten Seitenfläche (10) beidseitig neben dem sich vertikal erstreckenden Teil der T-förmigen Ausnehmungen (18) verbleibenden Abschnitten (22) entspricht und
wenigstens ein Schienenpaar mit durch Umbiegungen der Enden des Bodens der U-förmigen Umkantungen (24, 25) gebildeten Nasen (26), deren Höhe der Breite der Ausbrechungen (20) entspricht, versehen ist.

2. Bausatz nach Anspruch 1, **dadurch gekennzeichnet, dass** in einem der Längsträger (12) die T-förmige Ausnehmung (18) durch zwei Winkel gebildet werden, deren vertikal verlaufenden Abschnitte (19) mit Abstand voneinander verlaufen.

## Claims

1. An assembly kit for building a rack, comprising a plurality of longitudinal members (10, 12) to be arranged vertically, a plurality of cross members to be arranged horizontally, a plurality of node elements that connect said longitudinal members and cross members to each other, and a plurality of rails (14) that accommodate rack bottoms, drawers, and the like,
wherein
the longitudinal members (10, 12) are provided, on the first lateral surfaces (16) of the longitudinal members facing each other, with holes (18) used to hook in the rails (14), the holes (18) in the longitudinal members (10, 12) are T-shaped in the top view and the vertically extending section of the T-shaped holes (18) forms breakouts (20) in the lateral surfaces adjacent to the first lateral surfaces (10),
the rails (14) are longer, by the depth of the breakouts (20), than the open distance of a front longitudinal member (10) from a rear longitudinal member (12), and
the width of the vertically extending section of the T-shaped hole (18) corresponds to the length of the free leg (24) of the U-shaped folded edge (24, 25),
**characterized in that**
the rails are provided with U-shaped folded edges (24, 25), the open width of which corresponds to the sections (22) remaining in the first lateral surface (10) on both sides next to the vertically extending part of the T-shaped holes (18), and
at least one pair of rails is provided with projections (26) that are formed by folding over the ends of the bottom of the U-shaped folded edges (24, 25) and whose height corresponds to the width of the breakouts (20).

2. The assembly kit according to Claim 1, **characterised in that** in one of the longitudinal members (12) the T-shaped hole (18) is formed by two angles whose vertically extending sections (19) extend at a distance from each other.

## Revendications

1. kit à monter permettant de fabriquer un châssis (rack) avec une majorité de supports longitudinaux à installer verticalement (10, 12), une majorité de supports transversaux à installer horizontalement, une majorité de ces éléments de jonction rattachés entre eux, et une majorité de socles de montages, de tiroirs et de rails de support (14), à savoir que
les supports longitudinaux (10, 12) sont équipés, sur leurs premières surfaces latérales se faisant face (16), des cavités (18) servant à la fixations des rails (14), que lesdites cavités (18) sont en forme de T dans la vue de dessus des supports longitudinaux (10, 12), et que la partie verticale des cavités (18) en forme de T forme, dans les premières surfaces latérales (10) forme des évidements latéraux (20),
les rails (14) sont plus longs, de la profondeur des évidements (20), que l'écart libre entre un support longitudinal avant (10) et un support longitudinal arrière (12), et
que la largeur de la partie verticale de la cavité (18) correspond à la longueur du côté libre (24) du rebord (24, 25) en forme de U,
**caractérisée en ce que**
les rails sont équipés de rebords (24,25) en forme de U, dont la largeur libre correspond aux parties (22) restantes situées dans la première surface latérale (10) à côté de la partie verticale des cavités (18) en forme de T et
qu'au moins une paire de rails est équipé de nez (26) formés par des courbures des extrémités du socle des rebords (24, 25) en forme de U, et dont la hauteur correspond à la largeur des évidements (20).

2. Kit à monter conforme à la Revendication 1, **caractérisé en ce que** dans un des supports longitudinaux (12), la cavité (18) en forme de T est formée par deux angles dont les parties verticales (19) s'écartent l'une de l'autre.
